# EUROPÄISCHE PATENTSCHRIFT

(11) **EP 1 859 200 B1**
(45) Veröffentlichungstag und Bekanntmachung des Hinweises auf die Patenterteilung: **13.02.2019**
(21) Anmeldenummer: 06705377.7
(22) Anmeldetag: 03.03.2006
(51) Int. Cl.: F22B 1/30

(54) **DAMPFERZEUGER MIT VERWIRBELUNGSEINRICHTUNG**
STEAM GENERATOR COMPRISING A SWIRLING DEVICE
GENERATEUR DE VAPEUR A DISPOSITIF DE TOURBILLONNEMENT

(30) Priorität: 14.03.2005 CH 434052005
(43) Veröffentlichungstag der Anmeldung: 28.11.2007
(73) Patentinhaber: Condair Group AG, 8808 Pfäffikon (CH)
(72) Erfinder: SZPILSKI, Andrzej, CH-8834 Schindellegi (CH); GEROLD, André, CH-8840 Einsiedeln (CH); DIETZIKER, Daniel, CH-8853 Lachen (CH)
(74) Vertreter: Bohest AG
(86) Internationale Anmeldenummer: PCT/CH2006/000137
(87) Internationale Veröffentlichungsnummer: WO 2006/097002

(56) Entgegenhaltungen:
- EP-A- 0 511 525
- EP-A- 0 715 121

## Beschreibung

Die vorliegende Erfindung bezieht sich auf einen Dampferzeuger mit einer Verwirbelungseinrichtung, wie er im Oberbegriff des unabhängigen Patentanspruchs 1 definiert ist.

Dampferzeuger werden beispielsweise zur Luftbefeuchtung eingesetzt und umfassen üblicherweise ein Verdampfungsgefäss, das teilweise mit Wasser gefüllt ist. Das Wasser wird mit einer Heizeinrichtung, wie z.B. Elektroden oder elektrischen Widerständen, erhitzt und verdampft, wobei Mineralsalze ausgefällt werden, die von Zeit zu Zeit durch Abschlämmen aus dem Verdampfungsgefäss entfernt werden. Hierzu weist das Verdampfungsgefäss einen Wasserablauf auf, der beispielsweise bei einem in der US-A-4 221 955 offenbarten Dampferzeuger in einer Seitenwand des Verdampfungsgefässes angeordnet ist.

Ein vor allem bei Verwendung von sehr kalkhaltigem Wasser grosses Problem ist das Verkalken und das schnelle Zuwachsen der meist relativ kleinen Wasserablaufsöffnung sowie die Sedimentation von Kalk auf den Boden des Verdampfungsgefässes, welche oft schon nach kurzer Zeit eine aufwendige Reinigung notwendig machen.

Ein in der EP-A-0 715 121 offenbarter Dampferzeuger wurde daher mit einer Luftzufuhrvorrichtung versehen, die in den Boden oder in der Nähe des Bodens des Verdampfungsgefässes mündet. Durch periodisches Durchblasen von Luft kann das Wasser so aufgewirbelt werden, dass eine Verkrustung verhindert wird.

Bei dem in der US-A-4 221 955 offenbarten Dampferzeuger reduziert zwar ein über dem Verdampfungsgefässboden angeordnetes Flügelrad als Verwirbelungseinrichtung die Sedimentation von Kalk, diese wird aber ebenso wenig verhindert wie die Verkalkung des Wasserablaufs. Das Flügelrad wird nämlich nicht zu diesem Zweck eingesetzt, sondern zum Steigern der Dampfleistung ohne mehr Wasser beizufügen. Diese Dampfleistungssteigerung beruht darauf, dass beim Rotieren des Flügelrads die Wasseroberfläche wirbelförmig konisch verformt wird, was die Elektrodeneintauchtiefe und somit die Dampfleistung erhöht. Durch Ausschalten des Flügelrads wird das Wasserniveau wieder abgesenkt, wodurch die Dampfproduktion reduziert oder sogar ganz unterbrochen wird. Die Sedimentation von Kalk setzt dann wieder voll ein. Bei Normalbetrieb des Dampferzeugers wird das Flügelrad häufig ein- und ausgeschalten, sodass die Kalksedimentation nur zeitweise reduziert wird. Die Wirkung des Flügelrads reicht ausserdem kaum bis zum in einer Verdampfungsgefässseitenwand angeordneten Wasserablauf, so dass dessen Verkalkung nicht verhindert wird.

In der EP-A-0 511 525 ist ein Dampferzeuger offenbart, bei dem in einer Sedimentsammelkammer unterhalb einer eine Heizeinrichtung aufweisenden Verdampfungskammer ein langsam rotierender Propeller angeordnet ist. Der Propeller dient als Sensor zur Messung der Menge an deponiertem Salz in der Sedimentsammelkammer, indem er durch hohe Salzkonzentrationen gebremst wird. Aufgrund seiner langsamen Rotation wirkt er nicht als Verwirbelungseinrichtung.

Angesichts des Problems der bei gewissen Wassertypen raschen Notwendigkeit einer aufwendigen Reinigung des Dampferzeugers aufgrund der Verkalkung des Wasserablaufs und Sedimentation von Kalk bei den bisher bekannten Dampferzeugern liegt der Erfindung die Aufgabe zugrunde, einen Dampferzeuger der eingangs erwähnten Art zu schaffen, bei dem weniger oft eine aufwendige Entkalkung mit damit verbundenen Dampferzeuger-Stillstandszeiten durchgeführt werden muss.
Diese Aufgabe wird durch den erfindungsgemässen Dampferzeuger gelöst, wie er im unabhängigen Patentanspruch 1 und im unabhängigen Patentanspruch 2 definiert ist. Bevorzugte Ausführungsvarianten ergeben sich aus den abhängigen Patentansprüchen.
Das Wesen der Erfindung besteht im Folgenden: Ein Dampferzeuger umfasst ein Verdampfungsgefäss, das einen Boden und einen Wasserablauf aufweist. Im Verdampfungsgefäss sind eine Heizeinrichtung und unterhalb der Heizeinrichtung eine Verwirbelungseinrichtung angeordnet. Erfindungsgemäss sind der Wasserablauf im Boden des Verdampfungsgefässes und die Verwirbelungseinrichtung teilweise in und teilweise vertikal über dem Wasserablauf oder vollständig im Wasserablauf angeordnet. Durch die erfindungsgemässe Anordnung des Wasserablaufs und der Verwirbelungseinrichtung, die im Betrieb praktisch dauernd läuft, wird im Betrieb im Wasser des Verdampfungsgefässes und insbesondere im Wasserablauf ein Wirbel erzeugt. Auf diese Weise wird der Kalk insbesondere im Bereich des Wasserablaufs dauernd bewegt und dadurch in kleiner Partikelgrösse in Schwebe gehalten. Gleichzeitig wird auch der ins Wasser eingetauchte Teil der Heizeinrichtung durch Wasser mit relativ hoher Geschwindigkeit umströmt, was einer Kalkablagerung ebenfalls entgegenwirkt.
Durch das in Schwebe Halten des Kalkes kann das Wachstum von grossen Kalkkristallen verhindert werden und es sedimentiert weniger Kalk auf den Verdampfungsgefässboden. Eine rasche Verkalkung des Wasserablaufs und der Heizeinrichtung wird verhindert. Der in Schwebe gehaltene Kalk kann ausserdem einfacher abgeschlämmt werden, wozu auch der Wirbel im Wasserablauf beiträgt, der einen Sogeffekt bewirkt.

In einer weiteren Artgestaltung der Erfindung ist beim erfindungsgemässen Dampferzeuger die Verwirbelungseinrichtung vollständig im Wasserablauf angeordnet. Dadurch ergibt sich ein für das Abschlämmen optimaler Sogeffekt und ausserdem kann eine Verkalkung des Wasserablaufs praktisch ausgeschlossen werden.
Mit Vorteil ist der Wasserablauf zentrisch im Boden des Verdampfungsgefässes angeordnet. Dies ermöglicht eine optimale Abschlämmung und hat, zusammen mit einer zentrischen Anordnung der Verwirbelungseinrichtung, eine optimale Ausbildung des im Betrieb entstehenden Wasserwirbels zur Folge, der so idealerweise das ganze im Verdampfungsgefäss vorhandene Wasser erfasst.

Bevorzugt ist der Boden des Verdampfungsgefässes trichterförmig ausgebildet. Dies führt einerseits zu einer Umleitung der durch die Verwirbelungseinrichtung erzeugten Wirbelenergie hauptsächlich in Richtung der Heizeinrichtung und gewährleistet so deren intensive Umströmung. Anderseits verhindert die Trichterform zusätzlich ruhige Zonen mit Neigung zu Kalkablagerungen.

Vorzugsweise ist im Wasserablauf ein trichterförmiges Teil angeordnet, in das die Verwirbelungseinrichtung von unten hineinragt. Mit einer solchen trichterförmigen Kontur kann die durch die Verwirbelungseinrichtung erzeugte Wirbelenergie noch gezielter in Richtung der Heizeinrichtung geleitet werden.

Mit Vorteil ist das trichterförmige Teil siebartig ausgebildet und unterteilt den Wasserablauf in einen verdampfungsgefässseitigen Teil und einen wasserauslassseitigen Teil. Das siebartige trichterförmige Teil schafft so eine geschützte Zone für den wasserauslassseitigen Teil, indem es herunterfallende grosse Kalkteile auffängt und nicht passieren lässt. Auf diese Weise kann beispielsweise eine Wasserauslass- oder ein Wasserzulauföffnung im wasserauslassseitigen Teil vor Verstopfung durch grosse Kalkteile gesichert werden.

Bei einer bevorzugten Ausführungsvariante ist die Verwirbelungseinrichtung ein Flügelrad. Ein solches Flügelrad erzeugt bei einfachem Aufbau einen optimalen Wirbel.

Mit Vorteil weist das Flügelrad Flügel auf, die sich im Wesentlichen innerhalb des trichterförmigen Teils befinden, sowie Flügel, die sich im Wesentlichen unterhalb des trichterförmigen Teils im wasserauslassseitigen Teil des Wasserablaufs befinden. Mit einem solchen doppelstöckigen Flügelrad kann einerseits ein Hauptwirbel erzeugt werden, der die Kalkpartikel im Verdampfungsgefäss klein und in Schwebe hält und für eine gute Umströmung der Heizeinrichtung sorgt. Anderseits kann damit gleichzeitig das Wasser im wasserauslassseitigen Teil des Wasserablaufs, über den abgeschlämmt oder dem Wasser zugeführt werden kann, intensiv in Bewegung gehalten werden.

Bei einer alternativen vorteilhaften Ausführungsvariante ist die Verwirbelungseinrichtung ein Schneckenrad, eine Wabbelscheibe oder ein eine Mehrzahl von Lamellen aufweisender Verwirbler. Auch mit solchen einfachen Verwirbelungseinrichtungen kann ein effizienter Wirbel erzeugt werden.

Vorteilhafterweise erfolgt der Antrieb der Verwirbelungseinrichtung über eine radial wirkende Magnetkupplung. Die Verwirbelungseinrichtung kann so von einem ausserhalb des Verdampfungsgefässes angeordneten Motor angetrieben werden, ohne dass die Gefässwand von einem mechanischen Teil durchdrungen werden muss. Aufwendige Abdichtungen können dadurch vermieden werden. Ausserdem entfällt die Gefahr, dass eine beispielsweise durch Verkalkung blockierte Verwirbelungseinrichtung gleichzeitig den Motor blockiert, was diesen beschädigen könnte.

Vorzugsweise weist der erfindungsgemäss Dampferzeuger für das vom Wasserablauf ablaufende Ablaufwasser eine Separationseinrichtung zur Separation von Wasser und Kalk auf. Damit können die vergleichsweise kleinen Kalkpartikel abgefangen werden, bevor sie in die weiterführende Abschlämmungsverrohrung gelangen, sich dort eventuell absenken und zu Verstopfungen führen.

Die Heizeinrichtung umfasst mit Vorteil mindestens zwei Elektroden oder mindestens ein Widerstandsheizelement.

Im Folgenden wird der erfindungsgemässe Dampferzeuger unter Bezugnahme auf die beigefügten Zeichnungen anhand von Ausführungsbeispielen detaillierter beschrieben. Es zeigen:
- Fig. 1: - ein erstes Ausführungsbeispiel eines erfindungsgemässen Dampferzeugers in teilweise geschnittener perspektivischer Ansicht;
- Fig. 2: - eine Schnittansicht eines unteren Teils des Dampferzeugers von Fig. 1;
- Fig. 3: - eine Explosionsansicht des Flügelrads, des Wasserablaufs und des Antriebs des Flügelrads des Dampferzeugers von Fig. 1;
- Fig. 4: - die Dampferzeugerteile von Fig. 3 in zusammengebauter Form in teilweise geschnittener perspektivischer Ansicht;
- Fig. 5: - einen unteren Teil des Dampferzeugers von Fig. 1 mit einer Separationseinrichtung in Form eines Absetzbeckens in teilweise geschnittener perspektivischer Ansicht;
- Fig. 6: - einen unteren Teil des Dampferzeugers von Fig. 1 mit einer Separationseinrichtung in Form einer Filtereinrichtung in teilweise geschnittener perspektivischer Ansicht;
- Fig. 7: - den unteren Teil des Dampferzeugers mit Filtereinrichtung von Fig. 6 in einer Schnittansicht;
- Fig. 8: - eine Schnittansicht eines unteren Teils eines erfindungsgemässen Dampferzeugers gemäss einem zweiten Ausführungsbeispiel;
- Fig. 9: - das Flügelrad des Dampferzeugers von Fig. 8;
- Fig. 10: - eine Schnittansicht eines unteren Teils eines erfindungsgemässen Dampferzeugers ohne Magnetkupplung gemäss einem dritten Ausführungsbeispiel;
- Fig. 11: - schematisch einen unteren Teil eines erfindungsgemässen Dampferzeugers gemäss einem vierten Ausführungsbeispiel;
- Fig. 12: - eine Verwirbelungseinrichtung in Form eines Schneckenrads;
- Fig. 13: - eine Verwirbelungseinrichtung in Form einer Wabbelscheibe; und
- Fig. 14: - eine Verwirbelungseinrichtung in Form eines eine Mehrzahl von Lamellen aufweisenden Verwirblers.

Bei dem in den Fig. 1 bis 4 dargestellten ersten Ausführungsbeispiel umfasst ein erfindungsgemässer Dampferzeuger 1 ein Verdampfungsgefäss 2 mit einem trichterförmigen Boden 21, einer im Wesentlichen zylinderförmigen Seitenwand 23 und einer Decke 24. Innerhalb des Verdampfungsgefässes 2 ist eine Heizeinrichtung 3 angeordnet, die mehrere an der Decke 24 befestigte Elektroden 31 umfasst, die Stromanschlüsse 311 aufweisen, welche durch die Decke 24 hindurch nach aussen ragen.

Zentrisch im Boden 21 des Verdampfungsgefässes 2 ist ein Wasserablauf 22 angeordnet. In der Mitte des Bodens 21 ist hierzu eine Öffnung ausgebildet, die seitlich durch ungefähr senkrecht nach oben und nach unten ragende ringförmige Bodenteile 221 bzw. 222 begrenzt ist. Ein Ablaufgehäuse, weist eine im Wesentlichen zylinderförmige Wand 223 auf, die aussen am ringförmigen Bodenteil 222 ansetzt und sich von dort nach unten erstreckt. Zwischen der im Wesentlichen zylinderförmigen Wand 223, dem nach unten ragenden ringförmigen Bodenteil 222 und einem Ringteil 25 ist eine O-Ring-Dichtung 26 gehalten. Ein Ablaufgehäuseboden 224 begrenzt den im Betrieb Wasser führenden Wasserablauf 22 nach unten.

Im Ablaufgehäuse sind ein trichterförmiges Teil 5 und als Verwirbelungseinrichtung ein Flügelrad 4 angeordnet, das von unten in das trichterförmige Teil 5 hineinragt. Das trichterförmige Teil 5 ist siebartig ausgebildet und unterteilt den Wasserablauf 22 in einen verdampfungsgefässseitigen Teil und einen wasserauslassseitigen Teil. Es wird durch einen Stützzylinder 51 getragen, der auf dem Ablaufgehäuseboden 224 aufsitzt. Das trichterförmige Teil 5 lässt einerseits das Wasser von oben nach unten und von unten nach oben passieren und sorgt anderseits dafür, dass keine zu grossen Kalkteile in den wasserauslassseitigen Teil gelangen. Die Trichterform leitet zudem im Betrieb den Wasserstrom und die Wirbelenergie gezielt in Richtung zur Heizeinrichtung 3.

Zum Nachfüllen von frischem Wasser in das Verdampfungsgefäss 2 durchquert ein Wasserzulauf 6 die zylinderförmige Wand 223 des Ablaufgehäuses und den Stützzylinder 51 des trichterförmigen Teils 5. Diese sind zudem zum Abschlämmen mit Wasserauslassöffnungen 71 bzw. 72 versehen, an die ein Wasserauslasskanal 7 anschliesst. Der Übergang von Wasserauslassöffnung 71 zu Wasserauslasskanal 7 ist mit einem Magnetventil 73 verschliessbar, das ein Ventilgehäuse 731 aufweist, in dem ein ortsfestes Magnetteil 732 und ein dazu verstellbarer Ventilanker 733 angeordnet sind. Geöffnet wird der Übergang zum Abschlämmen von kalkhaltigen Wasser aus dem Verdampfungsgefäss 2, ansonsten bleibt er normalerweise verschlossen.

Die Ausgestaltung des Flügelrads 4 ist am besten aus den Fig. 2 und 3 ersichtlich. Es umfasst einen kleineren hohlzylinderartigen Grundkörper 42, der auf einem grösseren hohlzylinderartigen Grundkörper 43 angeordnet ist. Vom kleineren hohlzylinderartigen Grundkörper 42 erstrecken sich vier Flügel 41 radial nach aussen, die sich im Wesentlichen innerhalb des trichterförmigen Teils 5 befinden und im Betrieb einen Hauptwirbel erzeugen, der die Kalkpartikel im Verdampfungsgefäss 2 klein und in Schwebe hält und für eine gute Umströmung der Heizeinrichtung 3 sorgt. Vom grösseren hohlzylinderartigen Grundkörper 43 erstrecken sich vier Flügel 45 radial nach aussen, die sich im Wesentlichen unterhalb des trichterförmigen Teils 5 im wasserauslassseitigen Teil des Wasserablaufs 22 befinden und das Wasser im wasserauslassseitigen Teil des Wasserablaufs 22 in Bewegung halten.

Der kleinere hohlzylinderartige Grundkörper 42 umgibt einen vom Ablaufgehäuseboden 224 nach oben ragenden Befestigungszylinder 225, in den eine Schraube 47 geschraubt ist, die die Rotationslagerung des Flügelrads 4 übernimmt, d.h. ein sich Entfernen des Flügelrads 4 vom Ablaufgehäuseboden 224 verhindert, ohne eine Rotation des Flügelrads 4 wesentlich zu behindern. Das Flügelrad 4 liegt ausserdem normalerweise über vier unterhalb der Flügel 45 am hohlzylinderartigen Grundkörper 43 ausgebildete Füsse 48 auf dem Ablaufgehäuseboden 224 auf.

Der grössere hohlzylinderartige Grundkörper 43 umgibt eine hohlzylindrische Erhebung in der Mitte des Ablaufgehäusebodens 224. Er weist ausserdem eine Vielzahl von Ausnehmungen 44 auf, in denen jeweils ein Permanentmagnet 46 angeordnet ist. Dies bildet den flügelradseitigen Teil einer radial wirkenden Magnetkupplung zur Übertragung der Antriebskraft von einem Antrieb 8 auf das Flügelrad 4. Der Antrieb 8 umfasst einen Motor 81 mit einer Antriebswelle 82, an deren oberem Ende eine Magnettrommel 84 befestigt ist, die Ausnehmungen 85 aufweist, in denen jeweils ein Permanentmagnet 83 angeordnet ist. Die Magnettrommel 84 befindet sich in der hohlzylindrischen Erhebung in der Mitte des Ablaufgehäusebodens 224 und treibt bei Rotation über die Permanentmagnete 83 und 46 das Flügelrad 4 an. Ein als Kühlgebläse wirkendes Ventilatorrad 86, welches direkt auf der Motorantriebswelle 82 befestigt ist, sorgt für die Kühlung des Motors 81.

Fig. 5 zeigt den unteren Teil des Dampferzeugers 1 mit einer Separationseinrichtung zur Separation von Wasser und Kalk in Form eines Absetzbeckens 9. Das Absetzbecken 9 ist im Wesentlichen ein Wassergefäss mit drei durch zwei Zwischenwände 91 und 92 getrennten Gefässteilen 93, 94 und 95 und einer Wasserauslassöffnung 96. Das vom Verdampfungsgefäss 2 abgeschlämmte kalkhaltige Wasser gelangt über den Wasserauslasskanal 7 und eine Wasserauslassöffnung 74 in das erste Gefässteil 93 und füllt dieses, bis das Wasser über die Zwischenwand 91 in das zweite Gefässteil 94 überläuft. Ist das zweite Gefässteil 94 gefüllt, läuft das Wasser über die Zwischenwand 92 in das dritte Gefässteil 95 über und füllt dieses bis zur Wasserauslassöffnung 96. Von der Wasserauslassöffnung 96 gelangt das Wasser schliesslich in das Leitungsnetz. In den drei Gefässteilen 93, 94 und 95 können sich die Kalkpartikel absetzen und werden so vom überlaufenden Wasser getrennt. Von Zeit zu Zeit muss das Absetzbecken 9 entweder gereinigt oder ersetzt werden.

In den Fig. 6 und 7 ist eine alternative Separationseinrichtung zur Separation von Wasser und Kalk in Form einer Filtereinrichtung 109 dargestellt. Die Filtereinrichtung 109 umfasst im Wesentlichen einen wasserdurchlässigen Filterbeutel 191, der an einer Wasserzuführscheibe 192 befestigt ist. Die Wasserzuführscheibe 192 liegt auf einer Schulter 1931 eines ansonsten im Wesentlichen zylinderförmigen Behälters 193 abnehmbar auf. Sie weist eine Einlauföffnung 1921 und einen Zuführkanal 1922 auf, über die kalkhaltiges Wasser vom Wasserauslasskanal 7 und die Wasserauslassöffnung 74 dem Filterbeutel 191 zugeführt wird. Der Filterbeutel 191 lässt das Wasser passieren und hält den Kalk zurück. Er muss daher von Zeit zu Zeit ersetzt werden. Eine auf einem Innenringvorsprung 1932 des Behälters 193 aufliegende Gitterscheibe 194 stellt sicher, dass bei einem unbeabsichtigten Lösen des Filterbeutels 191 keine grossen Teile in den Behälterauslass 1933 gelangen.

In Fig. 8 ist ein Ausschnitt aus einem zweiten Ausführungsbeispiel eines erfindungsgemässen Dampferzeugers 101 gezeigt. Der einzige Unterschied zum ersten Ausführungsbeispiel besteht im Flügelrad 104, das in Fig. 9 noch separat dargestellt ist. Im Gegensatz zum Flügelrad 4 erstrecken sich beim Flügelrad 104 vom grösseren hohlzylinderartigen Grundkörper 143 keine Flügel nach aussen. Ausserdem fehlen Füsse an der Unterseite des Grundkörpers 143. Schliesslich sind die Permanentmagnete in den Grundkörper 143 eingegossen. Ansonsten entspricht das Flügelrad 104 dem Flügelrad 4 des ersten Ausführungsbeispiels. Insbesondere erstrecken sich von einem kleineren hohlzylinderartigen Grundkörper 142 vier Flügel 141 radial nach aussen, die sich im Wesentlichen innerhalb des trichterförmigen Teils 5 befinden.

Fig. 10 zeigt einen Ausschnitt aus einem erfindungsgemässen Dampferzeuger 201 gemäss einem dritten Ausführungsbeispiel. Der Unterschied zum ersten Ausführungsbeispiel besteht darin, dass das Flügelrad 204 nicht über eine Magnetkupplung angetrieben wird, sondern direkt mechanisch mit der Antriebswelle 282 des Motors 281 verbunden ist. Die Antriebswelle 282 ist zu diesem Zweck durch den Ablaufgehäuseboden 290 geführt, wobei eine ringförmige Wellendichtung 291 für eine Abdichtung sorgt. Aufgrund der mechanischen Verbindung von Antriebswelle 282 und Flügelrad 204 kann auf eine Magnettrommel sowie die Anordnung von Permanentmagneten im Flügelrad 204 verzichtet werden.

Das Flügelrad 204 umfasst dafür einen sich von unten bis oben erstreckenden zylindrischen Mittelteil 242, in den die Antriebswelle 282 eingeführt ist. Von der oberen Hälfte des zylindrischen Mittelteils 242 erstrecken sich vier Flügel 241 radial nach aussen, die sich im Wesentlichen innerhalb des trichterförmigen Teils 5 befinden. Von jedem dieser vier Flügel 241 erstreckt sich jeweils ein weiterer Flügel 245 schräg nach unten und aussen. Diese vier Flügel 245 befinden sich unterhalb des trichterförmigen Teils 5 im wasserauslassseitigen Teil des Wasserablaufs und halten das dortige Wasser in Bewegung.

Ansonsten entspricht der Dampferzeuger 201 dem Dampferzeuger 1 des ersten Ausführungsbeispiels.

Bei einem erfindungsgemässen Dampferzeuger 301 gemäss einem vierten Ausführungsbeispiel, von dem in Fig. 11 ein Teil schematisch dargestellt ist, befindet sich der Wasserauslasskanal 307 direkt unterhalb des Flügelrads 304. Um eine solche Anordnung zu ermöglichen, ist die Magnettrommel 384 des Antriebs ausserhalb des Wasserablaufs 322 um diesen und das Flügelrad 304 mit den Permanentmagneten und den Flügeln 341 herum angeordnet. Zum Verschliessen des Wasserablaufs 322 ist in diesem ein Magnetventil 373 angeordnet.

Fig. 12 zeigt als Alternative zu einem Flügelrad eine Verwirbelungseinrichtung in Form eines Schneckenrads 404, während in Fig. 13 eine Verwirbelungseinrichtung in Form einer Wabbelscheibe 504 dargestellt ist.

Eine weitere alternative Verwirbelungseinrichtung in Form eines Verwirblers 604 ist in Fig. 14 gezeigt. Der Verwirbler 604 umfasst eine Mehrzahl von gebogenen Lamellen 641, deren Enden an eine Basisscheibe 642 geschraubt sind.

Zu den vorbeschriebenen Dampferzeugern sind im Rahmen der Patentansprüche weitere konstruktive Variationen realisierbar.

## Patentansprüche

1. Dampferzeuger (1; 101; 201; 301) mit einem einen Boden (21) und einen Wasserablauf (22; 322) aufweisenden Verdampfungsgefäss (2), einer im Verdampfungsgefäss (2) angeordneten Heizeinrichtung (3) und einer im Verdampfungsgefäss (2) unterhalb der Heizeinrichtung (3) angeordneten Verwirbelungseinrichtung (4; 104; 204; 304; 404; 504; 604), **dadurch gekennzeichnet, dass** der Wasserablauf (22; 322) im Boden (21) des Verdampfungsgefässes (2) angeordnet ist und die Verwirbelungseinrichtung (4; 104; 204; 304; 404; 504; 604) teilweise in und teilweise vertikal über dem Wasserablauf (22; 322) angeordnet ist.

2. Dampferzeuger (1; 101; 201; 301) mit einem einen Boden (21) und einen Wasserablauf (22; 322) aufweisenden Verdampfungsgefäss (2), einer im Verdampfungsgefäss (2) angeordneten Heizeinrichtung (3) und einer im Verdampfungsgefäss (2) unterhalb der Heizeinrichtung (3) angeordneten Verwirbelungseinrichtung (4; 104; 204; 304; 404; 504; 604),**dadurch gekennzeichnet, dass** der Wasserablauf (22; 322) im Boden (21) des Verdampfungsgefässes (2) angeordnet ist und die Verwirbelungseinrichtung (4; 104; 204; 304; 404; 504; 604) vollständig im Wasserablauf (22; 322) angeordnet ist.

3. Dampferzeuger (1; 101; 201; 301) nach Anspruch 1 oder 2, **dadurch gekennzeichnet, dass** der Wasserablauf (22; 322) zentrisch im Boden (21) des Verdampfungsgefässes (2) angeordnet ist.

4. Dampferzeuger (1; 101; 201; 301) nach einem der Ansprüche 1 bis 3, **dadurch gekennzeichnet, dass** der Boden (21) des Verdampfungsgefässes (2) trichterförmig ausgebildet ist.

5. Dampferzeuger (1; 101; 201; 301) nach einem der Ansprüche 1 bis 4, **dadurch gekennzeichnet, dass** im Wasserablauf (22; 322) ein trichterförmiges Teil (5) angeordnet ist, in das die Verwirbelungseinrichtung (4; 104; 204; 304; 404; 504; 604) von unten hineinragt.

6. Dampferzeuger (1; 101; 201; 301) nach Anspruch 5, **dadurch gekennzeichnet, dass** das trichterförmige Teil (5) siebartig ausgebildet ist und den Wasserablauf (22; 322) in einen verdampfungsgefässseitigen Teil und einen wasserauslassseitigen Teil unterteilt.

7. Dampferzeuger (1; 101; 301) nach einem der Ansprüche 1 bis 6, **dadurch gekennzeichnet, dass** der Antrieb der Verwirbelungseinrichtung (4; 104; 304; 404; 504; 604) über eine radial wirkende Magnetkupplung (46, 83; 384) erfolgt.

8. Dampferzeuger (1; 101; 201; 301) nach einem der Ansprüche 1 bis 7, **dadurch gekennzeichnet, dass** die Verwirbelungseinrichtung ein Flügelrad (4; 104; 204; 304) ist.

9. Dampferzeuger (1; 201) nach dem Anspruch 8, **dadurch gekennzeichnet, dass** das Flügelrad (4; 204) Flügel (41; 241) aufweist, die sich im Wesentlichen innerhalb des trichterförmigen Teils (5) befinden, sowie Flügel (45; 245), die sich im Wesentlichen unterhalb des trichterförmigen Teils (5) im wasserauslassseitigen Teil des Wasserablaufs (22) befinden.

10. Dampferzeuger nach einem der Ansprüche 1 bis 7, **dadurch gekennzeichnet, dass** die Verwirbelungseinrichtung ein Schneckenrad (404), eine Wabbelscheibe (504) oder ein eine Mehrzahl von Lamellen (641) aufweisender Verwirbler (604) ist.

11. Dampferzeuger (1; 101; 201; 301) nach einem der Ansprüche 1 bis 10, **dadurch gekennzeichnet, dass** er für das vom Wasserablauf (22; 322) ablaufende Ablaufwasser eine Separationseinrichtung (9; 109) zur Separation von Wasser und Kalk aufweist.

12. Dampferzeuger (1; 101; 201; 301) nach einem der Ansprüche 1 bis 11, **dadurch gekennzeichnet, dass** die Heizeinrichtung (3) mindestens zwei Elektroden (31) oder mindestens ein Widerstandsheizelement umfasst.

## Claims

1. Steam generator (1; 101; 201; 301) with an evaporation vessel (2) having a bottom (21) and a water outflow (22; 322), with a heating device (3) arranged in the evaporation vessel (2), and with a swirling device (4; 104; 204; 304; 404; 504; 604) arranged in the evaporation vessel (2) beneath the heating device (3), **characterized in that** the water outflow (22; 322) is arranged in the bottom (21) of the evaporation vessel (2), and the swirling device (4; 104; 204; 304; 404; 505; 604) is arranged partially in and partially vertically above the water outflow (22; 322).

2. Steam generator (1; 101; 201; 301) with an evaporation vessel (2) having a bottom (21) and a water outflow (22; 322), with a heating device (3) arranged in the evaporation vessel (2), and with a swirling device (4; 104; 204; 304; 404; 504; 604) arranged in the evaporation vessel (2) beneath the heating device (3), **characterized in that** the water outflow (22; 322) is arranged in the bottom (21) of the evaporation vessel (2), and the swirling device (4; 104; 204; 304; 404; 504; 604) is arranged completely in the water outflow (22; 322).

3. Steam generator (1; 101; 201; 301) according to claim 1 or 2, **characterized in that** the water outflow (22; 322) is arranged centrically in the bottom (21) of the evaporation vessel (2).

4. Steam generator (1; 101; 201; 301) according to one of claims 1 to 3, **characterized in that** the bottom (21) of the evaporation vessel (2) is of funnel-shaped design.

5. Steam generator (1; 101; 201; 301) according to one of claims 1 to 4, **characterized in that** the water outflow (22; 322) has arranged in it a funnel-shaped part (5), into which the swirling device (4; 104; 204; 304; 404; 504; 604) projects from below.

6. Steam generator (1; 101; 201; 301) according to claim 5, **characterized in that** the funnel-shaped part (5) is of sieve-like design and subdivides the water outflow (22; 322) into an evaporation vessel-side part and a water outlet-side part.

7. Steam generator (1; 101; 201; 301) according to one of claims 1 to 6, **characterized in that** the drive of the swirling device (4; 104; 304; 404; 504; 604) takes place via a radially acting magnetic clutch (46, 83; 384).

8. Steam generator (1; 101; 201; 301) according to one of claims 1 to 7, **characterized in that** the swirling device is an impeller (4; 104; 204; 304).

9. Steam generator (1; 201) according to claim 8, **characterized in that** the impeller (4; 204) has blades (41; 241) which are located essentially within the funnel-shaped part (5), and also blades (45; 245) which are located essentially beneath the funnel-shaped part (5) in the water outlet-side part of the water outflow (22).

10. Steam generator according to one of claims 1 to 7, **characterized in that** the swirling device is a worm wheel (404), a swash plate (504) or a swirler (604) having a plurality of lamellae (641).

11. Steam generator (1; 101; 201; 301) according to one of claims 1 to 10, **characterized in that**, for the outflow water flowing out from the water outflow (22; 322), it has a separation device (9; 109) for the separation of water and lime.

12. Steam generator (1; 101; 201; 301) according to one of claims 1 to 11, **characterized in that** the heating device (3) comprises at least two electrodes (31) or at least one resistance heating element.

## Revendications

1. Générateur de vapeur (1; 101; 201; 301) comprenant un récipient de vaporisation (2) comportant un fond (21) et une évacuation d'eau (22; 322), un moyen de chauffage (3) agencé dans le récipient de vaporisation, et un moyen de tourbillonnement (4; 104; 204; 304; 404; 504; 604) agencé dans le récipient de vaporisation (2) au-dessous du moyen de chauffage (3), **caractérisé en ce que** l'évacuation d'eau (22; 322) est agencée dans le fond (21) du récipient de vaporisation (2), et le moyen de tourbillonnement (4; 104; 204; 304; 404; 504; 604) est agencé partiellement à l'intérieur et partiellement verticalement au-dessus de l'évacuation d'eau (22; 322).

2. Générateur de vapeur (1; 101; 201; 301) comprenant un récipient de vaporisation (2) comportent un fond (21) et une évacuation d'eau (22; 322), un moyen de chauffage (3) agencé dans le récipient de vaporisation, et un moyen de tourbillonnement (4; 104; 204; 304; 404; 504; 604) agencé dans le récipient de vaporisation (2) au-dessous du moyen de chauffage (3), **caractérisé en ce que** l'évacuation d'eau (22; 322) est agencé dans le fond (21) du récipient de vaporisation (2), et le moyen de tourbillonnement (4; 104; 204; 304; 404; 504; 604) est agencé entièrement dans l'évacuation d'eau (22; 322).

3. Générateur de vapeur (1; 101; 201; 301) selon la revendication 1 ou 2, **caractérisé en ce que** l'évacuation d'eau (22; 322) est agencée de manière centrale dans le fond (21) du récipient de vaporisation (2).

4. Générateur de vapeur (1; 101; 201; 301) selon l'une des revendications 1 à 3, **caractérisé en ce que** le fond (21) du récipient de vaporisation (2) est réalisé en forme d'entonnoir.

5. Générateur de vapeur (1; 101; 201; 301) selon l'une des revendications 1 à 4, **caractérisé en ce qu'**une partie en forme d'entonnoir (5) est agencée dans l'évacuation d'eau (22; 322), le moyen de tourbillonnement (4; 104; 204; 304; 404; 504; 604) pénétrant dans la partie en forme d'entonnoir depuis le dessous.

6. Générateur de vapeur (1; 101; 201; 301) selon la revendication 5, **caractérisé en ce que** la partie en forme d'entonnoir (5) est réalisée à la manière d'un tamis, et subdivise l'évacuation d'eau (22; 322) en une partie côté récipient de vaporisation et une partie côté sortie d'eau.

7. Générateur de vapeur (1; 101; 301) selon l'une des revendications 1 à 6, **caractérisé en ce que** l'entraînement du moyen de tourbillonnement (4; 104; 304; 404; 504; 604) a lieu au moyen d'un accouplement magnétique à effet radial (46, 83; 384) .

8. Générateur de vapeur (1; 101; 201; 301) selon l'une des revendications 1 à 7, **caractérisé en ce que** le moyen de tourbillonnement est une roue à ailettes (4; 104; 204; 304).

9. Générateur de vapeur (1; 201) selon la revendication 8, **caractérisé en ce que** la roue à ailettes (4; 204) comprend des ailettes (41; 241) qui se trouvent essentiellement à l'intérieur de la partie en forme d'entonnoir (5), ainsi que des ailettes (45; 245) qui se trouvent essentiellement au-dessous de la partie en forme d'entonnoir (5) dans la partie côté sortie d'eau de l'évacuation d'eau (22).

10. Générateur de vapeur selon l'une des revendications 1 à 7, **caractérisé en ce que** le moyen de tourbillonnement est une roue à profil en escargot (404), un plateau oscillant (504), ou un dispositif de tourbillonnement (604) comprenant une pluralité de lamelles (641).

11. Générateur de vapeur (1; 101; 201; 301) selon l'une des revendications 1 à 10, **caractérisé en ce qu'**il comprend, pour l'eau évacuée qui s'écoule depuis l'évacuation d'eau (22, 322), un moyen de séparation (9; 109) pour la séparation de l'eau est du tartre.

12. Générateur de vapeur (1; 101; 201; 301) selon l'une des revendications 1 à 11, **caractérisé en ce que** le moyen de chauffage (3) inclut au moins deux électrodes (31) ou au moins un élément chauffant résistif.
